# EUROPÄISCHE PATENTSCHRIFT

(11) **EP 0 173 830 B1**
(45) Veröffentlichungstag und Bekanntmachung des Hinweises auf die Patenterteilung: **18.01.1989**
(21) Anmeldenummer: 85108776.7
(22) Anmeldetag: 13.07.1985
(51) Int. Cl.: E06B 11/08

(54) **Vorrichtung zur Ver- und Entriegelung von Drehkreuzen**
Device for locking and unlocking turnstiles
Dispositif pour le verrouillage et déverouillage de tourniquets

(30) Priorität: 01.09.1984 DE 3432274
(43) Veröffentlichungstag der Anmeldung: 12.03.1986
(73) Patentinhaber: Malkmus-Dörnemann, Carola, Dr., D-38259 Salzgitter (DE)
(72) Erfinder: Schottstedt, Hans Otto, D-3320 Salzgitter 51 (DE)
(74) Vertreter: Döring, Rudolf

(56) Entgegenhaltungen:
- DE-A- 2 731 171
- DE-A- 2 758 971
- DE-A- 2 915 190
- US-A- 1 578 660

## Beschreibung

Die Erfindung betrifft eine Vorrichtung zur Ver-und Entriegelung von Drehkreuzen mit lotrechter Drehachse und richtungsbezogener Sperre, bei der ein ober- oder unterhalb des Drehkreuzes angeordnetes ortsfestes Brückenteil, eine drehbar gelagerte, auf der Achse des Drehkreuzes drehsicher gehaltene Sperrscheibe mit über ihren Umfang verteilten Ausnehmungen sowie zwei an dem Brückenteil gehaltene, in axialer Richtung in die Ausnehmungen der Sperrscheibe in und ausser Eingriff zu bringende Sperrglieder mit gegensinnig wirksamen Sperrnasen sowie an den Sperrgliedern angreifende, steuerbare Betätigungsmagnete vorgesehen sind.

Es sind Vorrichtungen bekannt, bei denen radial ausserhalb der an einem ortsfesten Brückenteil drehbar gelagerten Sperrscheibe angeordnete Sperrglieder in Form von Schubgliedern vorgesehen sind, welche die Verlängerung von Ankern bilden, die ihrerseits diametral gegenüberliegend in radialem Abstand zu der Sperrscheibe angeordnet sind und die in entsprechende radial an der Sperrscheibe angeordnete Sperrausnehmungen eingreifen. Durch entsprechende Steuerung der Elektromagnete in Verbindung mit von der Sperrscheibe betätigten elektrischen Schaltern kann die Vorrichtung so betrieben werden, dass die Aufhebung der Sperre nur jeweils über einen Drehweg des Drehkreuzes von 90° in der einen oder anderen Richtung erfolgt, während nach der erfolgten Drehung um 90° wieder eine Sperrung des Drehkreuzes erfolgt, bis diese durch Betätigung eines der Magnete wieder aufgehoben wird.

Bei der bekannten Vorrichtung ist die Sperrscheibe mehrlagig ausgeführt, weil zusätzlich zu den radial in die entsprechenden Ausnehmungen der Sperrscheibe eingreifenden Sperrgliedern eine mit der Sperrscheibe zusammenwirkende Rasteinrichtung erforderlich ist, welche dafür sorgt, dass das Drehkreuz nach jeder Freigabe und Drehbewegung um 90° wieder in diejenige Stellung gelangt, in welcher die Sperrglieder in die Sperrscheibe eingreifen. Für diese Zwecke werden in der Regel Gasdruckfedern verwendet, die mit entsprechend umfänglichen Steuerkurven der Sperrscheibe zusammenarbeiten.

Die bekannten Vorrichtungen sind hinsichtlich ihres Aufbaues und Platzbedarfes relativ aufwendig. Durch die Verbindung der Sperrglieder mit den Ankern der Hubmagnete können die Sperrglieder nur relativ geringe Kräfte aufnehmen, wenn die Drehkreuze mit den bekannten Vorrichtungen gewaltsam betätigt werden sollten. Die Sperrglieder bilden nämlich bei gewaltsamer Betätigung der Drehkreuze relativ lange Hebelarme, die an dem einen Ende durch ihre Verbindung mit den Ankern der Magnete in dem Magnet gehalten sind, während an dem anderen Ende bei der gewaltsamen Betätigung des Drehkreuzes relativ grosse Kräfte angreifen, so dass auf die Sperrglieder sehr grosse Momente ausgeübt werden. Um überhaupt von den Sperrgliedern bei gewaltsamer Betätigung der Drehkreuze Kräfte aufnehmen oder übertragen zu können, ist es erforderlich, zusätzliche Lagerungen der Sperrglieder vorzusehen, in denen diese Sperrglieder jedoch mit Spiel geführt werden müssen, da anderenfalls zu leicht ein Verklemmen der Sperrglieder bei der Betätigung der Magnete bzw. bei Überführung in die verschiedenen Stellungen zu befürchten ist.

Es ist weiterhin eine Vorrichtung der eingangs beschriebenen Art bekannt (DE-A-2731 171), bei der parallel, jedoch diametral in bezug auf die Drehachse des Drehkreuzes verlaufende Sperrglieder in Form langgestreckter Sperriegel vorgesehen sind, welche in nach oben und unten offenen Führungsbuchsen gehalten sind, die sich ihrerseits durch die gesamte Höhe des Querholmes hindurch erstrecken. An dem der Sperrscheibe abgewandten Ende der Führungsbuchsen sind Hubmagnete gehalten, deren Anker jeweils mit einem der Sperriegel verbunden ist.

Die bekannte Anordnung führt durch die von der Sperrscheibe aufragenden Sperrglieder mit den diese umgebenden Führungshülsen und oberhalb der Führungshülsen vorgesehenen Hubmagneten zu einer grossen Bauhöhe und damit einer aufwendigen Konstruktion. Bei einer gewaltsamen Betätigung des Drehkreuzes können die lotrecht von der Sperrscheibe aufragenden Sperriegel nur geringe Kräfte ohne die Gefahr der Deformierung der Führungshülsen aufnehmen. Da die Sperriegel in den Führungshülsen nur mit geringem Spiel geführt werden müssen, besteht bei geringer Deformation der Führungshülsen die Besorgnis, dass sich die Sperriegel in den Hülsen verklemmen und damit das Drehkreuz funktionsuntüchtig wird.

Der Erfindung liegt die Aufgabe zugrunde, eine Vorrichtung der einleitend genannten Art so weiterzubilden, dass bei Verminderung des baulichen Aufwandes eine erheblich bessere Sicherung des Drehkreuzes gegen gewaltsames Betätigen erreicht und eine kompakte Bauweise geringer Höhe erzielt wird.

Zur Lösung vorstehender Aufgabe sieht die Erfindung vor, dass die beiden Sperrglieder jeweils als Sperrklinken in der Form doppelarmiger Schwenkhebel ausgebildet sind und dass die Schwenkhebel an dem Brückenteil um parallel zur Ebene der Sperrscheibe verlaufende Drehachsen schwenkbar gelagert sind.

Durch die vorgenannte Ausbildung erreicht man eine sehr gedrungene Bauweise der Vorrichtung und ausserordentlich kurze Wege der Sperrglieder für die Ver- und Entriegelung, was dazu führt, dass Magnete mit entsprechend kurzen Wegen der Anker verwendet werden können. Bei dem Versuch einer gewaltsamen Drehung des Drehkreuzes werden die von den Sperrklinken aufgenommenen Kräfte in Längsrichtung der Sperrklinken auf die an dem Brückenteil verlaufenden Drehachsen bzw. Lagerstellen übertragen, so dass die Sperrklinken selbst bei der Einwirkung ausserordentlich grosser Drehkräfte auf das Drehkreuz nicht deformiert werden und auch keine Momente auf die Lagerstellen übertragen müssen. Hinzu kommt, dass die Sperrglieder ober- bzw. unterhalb der Sperrscheibe geschützt und von aussen nur sehr schwer zugänglich untergebracht werden können. Auch hierdurch wird der Sicherheitswert des Drehkreuzes erheblich verbessert.

Die Sperrklinken können so angeordnet werden, dass sie jeweils in unterschiedliche um 90° oder um 180° versetzte Ausnehmungen der Sperrscheibe eingreifen. Eine besonders vorteilhafte Ausführung ergibt sich jedoch, wenn die Sperrklinken unmittelbar benachbart parallel zueinander versetzt und mit einander zugekehrten Sperrnasen so angeordnet sind, dass sie in die jeweils gleiche Ausnehmung der Sperrscheibe eingreifen. Auf diese Weise können die Lagerstellen für die Sperrglieder in einem gemeinsamen ober- bzw. unterhalb der Sperrscheibe vorgesehenen Träger des Brückenteiles angeordnet werden, welcher auch gleichzeitig zur Befestigung der Betätigungsmagnete dienen kann. Hierdurch wird eine zusätzliche Vereinfachung der Konstruktion erreicht.

Besonders zweckmässig ist es, wenn die den Sperrnasen abgewandten Hebelarme nicht unmittelbar mit den Magneten von Ankern verbunden werden, sondern getrieblich über ein Hubgestänge mit den Ankern von Elektrodrehmagneten verbunden sind, die ihrerseits mit einer Rückholfeder ausgerüstet sind.

Durch die vorgenannte Ausbildung wird eine mechanische Trennung der Sperrglieder von dem Elektromagneten erreicht, so dass die auf die Sperrglieder einwirkenden Kräfte nicht auf den Anker des Elektromagneten übertragen werden können. Andererseits überträgt das Hubgestänge jedoch die Bewegungen des Ankers des Elektromagneten auf die Sperrglieder, wobei zur Überführung der Sperrglieder in die verschiedenen Stellungen nur geringe Drehbewegungen des Ankers erforderlich sind. Die in dem Elektromagneten vorgesehene Rückholfeder wirkt dabei gleichzeitig auch auf die Sperrglieder, so dass die sonst notwendigen, unmittelbar an den Sperrgliedern angreifenden Federn für ihre Rückführung nach der erfolgten Betätigung durch den Magneten nicht erforderlich sind und innerhalb des Magneten geschützt untergebracht werden können.

Vorteilhaft ist es, wenn die Sperrscheibe mit um jeweils 45° auf dem Umfang versetzten Ausnehmungen für den Eingriff der Sperrklinken ausgerüstet ist und zusätzlich radial auf dem Umfang um 90° versetzte Ausnehmungen für den Eingriff einer federnden Rasteinrichtung aufweist.

Dadurch, dass die Sperrglieder mit ihren Sperrnasen axial in die Ausnehmungen der Sperrscheibe eingreifen, können diese Ausnehmungen ausserhalb des Randbereiches der Sperrscheibe vorgesehen sein, so dass der Randbereich der Sperrscheibe für die zusätzlichen auf dem Umfang versetzten Ausnehmungen für den Eingriff der federnden Rasteinrichtung zur Verfügung steht.

Die Anordnung der mit den Sperrgliedern zusammenwirkenden Ausnehmungen um jeweils 45° auf dem Umfang der Sperrscheibe versetzt hat den Vorteil, dass nach der Entriegelung des Drehkreuzes in der einen oder anderen Richtung und erfolgter Drehung des Kreuzes um etwas mehr als 45° bereits die entriegelte Wirkung aufgehoben werden kann und hierdurch eine Rückdrehung des Sperrkreuzes in die Ausgangslage unmöglich wird, weil die Sperriegel bei Rückdrehung in die zuvor gerade überfahrene Ausnehmung der Sperrscheibe einfallen. Auf diese Weise wird gewährleistet, dass stets nur in einer Richtung eine Drehbewegung des Drehkreuzes, und zwar jeweils nur um 90°, möglich ist und damit das Passieren des Drehkreuzes jeweils nur von einer einzelnen Person in der einen oder anderen Richtung gewährleistet wird.

Die Zeichnung gibt ein Ausführungsbeispiel der Erfindung wieder. Es zeigen:
Fig. 1 die Seitenansicht einer erfindungsgemäss ausgebildeten Vorrichtung,
Fig. 2 die Draufsicht auf die Vorrichtung nach Fig. 1,
Fig. 3 einen Teilschnitt entlang der Schnittlinie A-B der Fig. 1,
Fig. 4 einen Schnitt entlang der Schnittlinie C-D der Fig. 2.

In den Figuren ist das ortsfest ober- bzw. unterhalb des Drehkreuzes und auf dem in der Zeichnung nicht wiedergegebenen Traggestell für das Drehkreuz gehaltene Brückenteil 1 als in seinem Querschnitt U-förmiges Profilteil ausgebildet. Das Brückenteil 1 trägt eine Sperrscheibe 2, welche auf der in Fig. 4 ersichtlichen Achse 3 des Drehkreuzes drehsicher gehalten ist. Die Achse 3 des Drehkreuzes ist dabei in einem auf dem Brükkenteil 1 vorgesehenen Flanschlager 4 drehbar gehalten.

Auf dem Brückenteil 1 ist ein im Querschnitt U-förmiges Profilteil 5 mit Befestigungsflanschen 5a durch Halteschrauben befestigt, in welchem die wesentlichsten Teile für die Ver- und Entriegelung des Drehkreuzes untergebracht bzw. gelagertsind.

So sind in dem U-förmigen Profilteil 5 Lagerböcke 6 und 7 für parallel zur Ebene der Sperrscheibe verlaufende Drehachsen 6a und 7a vorgesehen (Fig. 3), welche zur Lagerung von Sperrklinken 8 und 9 dienen, die als doppelarmige Schwenkhebel ausgebildet sind. Die Sperrklinken 8 und 9 haben gegensinnig wirksame Sperrnasen 10 und 11, mit denen sie im dargestellten Beispiel in die jeweils gleiche Ausnehmung 12 der auf dem Umfang der Sperrscheibe 2 angeordneten Ausnehmungen eingreifen. Zu diesem Zweck sind die Sperrklinken 8 und 9 parallel, jedoch versetzt zueinander und mit einander zugekehrten Sperrnasen angeordnet, wie besonders deutlich aus der Fig. 3 hervorgeht.

Zur Betätigung der Sperrklinken 8 und 9 dienen an dem U-förmigen Profilteil 5 seitlich oberhalb der Befestigungslaschen 5a gehaltene Drehmagnete 13, deren Anker über ein Hubgestänge 14 bzw. 15 getrieblich mit den Sperrklinken 8 und 9 in der Weise verbunden ist, dass die Drehbewegungen des Ankers der Magnete 13 auf die den Sperrnasen 10 bzw. 11 abgewandten Enden der Sperrklinken 8 und 9 angreifen. In den Drehmagneten sind in der Zeichnung nicht wiedergegebene Rückholfedern vorgesehen, welche dafür sorgen, dass nach einer Betätigung der Sperrklinken 8 bzw. 9 durch die Magnete die Rückführung der Sperrklinken 8 bzw. 9 wieder in die Ausgangsstellung erfolgt.

Aus der Fig. 2 ist besonders deutlich ersichtlich, dass die Sperrscheibe 2 mit um 45° gegeneinander versetzt angeordneten Ausnehmungen 12 ausgerüstet ist, und dass zusätzlich auf dem radialen Umfang der Sperrscheibe Ausnehmungen 16 um 90° versetzt vorgesehen sind, die mit einer federnden Rasteinrichtung zusammenarbeiten, welche in dem dargestellten Beispiel aus einer Gasdruckfeder 17 besteht. Diese ist in dem wiedergegebenen Beispiel mit ihrem freien, in die Ausnehmungen 16 eingreifenden Ende mit einem Schwenkhebel 18 verbunden, der seinerseits drehbar auf einem Bolzen 19 gelagert ist.

Bei einer Betätigung des einen oder anderen Drehmagneten 13 wird die diesem zugeordnete Sperrklinke 8 bzw. 9 in die Freigabestellung überführt, wie sie in Fig. 4 für die Sperrklinke 9 dargestellt ist. In dieser Stellung kann die Sperrscheibe 2 im Gegenuhrzeigersinn verschwenkt werden, d.h. das Drehkreuz ist in dieser Richtung frei drehbar, da die Sperrklinke 8 mit ihrer Sperrnase 10 in dieser Richtung keine Sperrwirkung ausüben kann. Nach einer Drehbewegung des Drehkreuzes um etwas mehr als 45° wird die Wirkung des mit der Sperrklinke 9 zusammenarbeitenden Drehmagneten 13 aufgehoben, indem eine auf dem Umfang der Sperrscheibe 2 vorgesehene Schaltnase 20 (Fig. 2) mit einem ortsfest auf der Brücke 1 gehaltenen Schalter 21 zusammenwirkt. Im Augenblick des Zusammenwirkens des Schalters 21 mit der Schaltnase 20 hat die Sperrklinke 9 unter der Wirkung der Rückholfeder das Bestreben, wieder in die Sperrstellung zurückzugehen, wird jedoch bei Auflage ihrer Sperrnase 11 auf der Sperrscheibe 2 hieran gehindert. Bei einer Rückdrehung des Drehkreuzes gelangt allerdings die genannte Sperrnase 11 der Sperrklinke 9 in die bereits bei geringem Drehwinkel unter die Sperrnase gelangende Ausnehmung 12, so dass das Sperrkreuz in der 45°-Zwischenstellung vollständig gesperrt wird.

Es wird auf diese Weise verhindert, dass eine Rückdrehung des Sperrkreuzes nach Überschreiten eines Drehwinkels von 45° ermöglicht wird. Dies ist wichtig, um zu vermeiden, dass durch eine derartige hin- und hergehende Drehbewegung sowohl in der einen als auch in der anderen Richtung Personen durch das Sperrkreuz hindurch von der einen zur anderen Seite gelangen können.

Im Falle des Versuches einer gewaltsamen Drehung des Drehkreuzes werden von der Sperrscheibe 2 über die Sperrnasen 10 und 11 sowie die Sperrklinken 8 und 9 ausschliesslich in Längsrichtung dieser Sperrklinken wirkende Kräfte auf die Lagerböcke 6 und 7 übertragen, die relativ massiv ausgebildet werden können und somit imstande sind, auch grosse Kräfte aufzunehmen. Irgendwelche Krafteinwirkungen auf die Drehmagnete 13 erfolgen auch bei dem Versuch der gewaltsamen Drehung des Drehkreuzes nicht.

Für die Betätigung der Sperrklinken 8 und 9 sind ersichtlich nur ausserordentlich geringe Schwenkwege erforderlich, so dass sich ein sehr massiver und widerstandsfähiger Aufbau bei ausserordentlich einfach gestalteten Teilen der Vorrichtung ergibt.

## Patentansprüche

1. Vorrichtung zur Ver- und Entriegelung von Drehkreuzen mit lotrechter Drehachse und richtungsbezogener Sperre, bei der ein ober- oder unterhalb des Drehkreuzes angeordnetes ortsfestes Brückenteil (1), eine drehbar gelagerte, auf der Achse (3) des Drehkreuzes drehsicher gehaltene Sperrscheibe (2) mit über ihren Umfang verteilten Ausnehmungen (12; 16) sowie zwei an dem Brückenteil (1 ) gehaltene, in axialer Richtung in die Ausnehmungen (12) der Sperrscheibe (2) in und ausser Eingriff zu bringende Sperrglieder sowie an den Sperrgliedern angreifende, steuerbare Betätigungsmagnete (13) vorgesehen sind, dadurch gekennzeichnet, dass die beiden Sperrglieder jeweils als Sperrklinken (8, 9) in der Form doppelarmiger Schwenkhebel ausgebildet sind, und dass die Schwenkhebel an dem Brükkenteil (1) um parallel zur Ebene der Sperrscheibe (2) verlaufende Drehachsen (6a, 7a) schwenkbar gelagert sind.

2. Vorrichtung nach Anspruch 1, dadurch gekennzeichnet, dass die Sperrklinken (8, 9) unmittelbar benachbart parallel zueinander versetzt und mit einander zugekehrten Sperrnasen (10, 11 ) so angeordnet sind, dass sie in die jeweils gleiche Ausnehmung (12) der Sperrscheibe (2) eingreifen.

3. Vorrichtung nach Anspruch 1 oder 2, dadurch gekennzeichnet, dass die den Sperrnasen (10, 11) abgewandten Hebelarme getrieblich über ein Hubgestänge (14) mit den Ankern von Elektrodrehmagneten (13) verbunden sind, die ihrerseits mit einer Rückholfeder ausgerüstet sind.

4. Vorrichtung nach einem der vorhergehenden Ansprüche, dadurch gekennzeichnet, dass die Sperrscheibe (2) mit um jeweils 45° auf dem Umfang versetzten Ausnehmungen (12) für den Eingriff der Sperrklinken (8, 9) ausgerüstet ist und zusätzliche, radial auf dem Umfang um 90° versetzte Ausnehmungen (16) für den Eingriff einer federnden Rasteinrichtung (17) aufweist.

## Revendications

1. Dispositif pour le verrouillage et le déverrouillage de tourniquets à axe de rotation vertical et à verrou directionnel, dans lequel sont prévus une pièce fixe d'entretoisement (1 ) implantée au-dessus ou au-dessous du tourniquet; un disque de verrouillage (2) monté rotatif, maintenu verrouillé en rotation sur l'axe (3) du tourniquet et sur le pourtour duquel des évidements (12; 16) sont répartis; deux organes de verrouillage retenus sur la pièce d'entretoisement (1 ) et devant être mis en et hors prise, dans le sens axial, avec les évidements (12) du disque de verrouillage (2); ainsi que des aimants d'actionnement com- mandables (13) venant en prise avec les organes de verrouillage, caractérisé par le fait que les deux organes de verrouillage sont respectivement réalisés en tant que cliquets de verrouillage (8, 9) revêtant la forme de leviers pivotants à deux bras; et par le fait que les leviers pivotants sont montés à pivotement sur la pièce d'entretoisement (1), autour d'axes de rotation (6a, 7a) s'étendant parallèlement au plan du disque de verrouillage (2).

2. Dispositif selon la revendication 1, caractérisé par le fait que les cliquets de verrouillage (8, 9) sont agencés avec décalage parallèle au voisinage direct l'un de l'autre et sont disposés avec des mentonnets de verrouillage (10, 11) tournés l'un vers l'autre, de telle sorte qu'ils pénètrent dans l'évidement respectivement identique (12) du disque de verrouillage (2).

3. Dispositif selon la revendication 1 ou 2, caractérisé par le fait que les bras de leviers tournés à l'opposé des mentonnets de verrouillage (10,11) sont en liaison d'entraînement, par l'intermédiaire d'une tringlerie de levage (14), avec les induits d'électro-aimants tournants (13) qui sont équipés, à leur tour, d'un ressort de rappel.

4. Dispositif selon l'une des revendications précédentes, caractérisé par le fait que le disque de verrouillage (2) est pourvu d'évidements (12) respectivement décalés de 45° sur le pourtour, en vue de la pénétration des cliquets de verrouillage (8, 9), et présente des évidements supplémentaires (16) décalés radialement de 90°, sur le pourtour, en vue de la pénétration d'un dispositif élastique d'encliquetage (17).

## Claims

1. Device for locking and unlocking turnstiles with a vertical axis of rotation and unidirectional lock, in which there are provided a fixed bridging piece (1) arranged above or below the turnstile, a locking disc (2), mounted to rotate, with recesses (12; 16) distributed over its circumference and held fast against rotation on the axle (3) of the turnstile, and two bolts held at the bridging piece

(1), and capable of being moved axially into and out of engagement with the recesses (12) of the locking disc (2) and controllable activating magnets (13) that grip the bolts, characterised in that the two bolts are each designed as catches (8, 9) in the shape of double-armed pivoted levers, and that the pivoted levers are mounted on the bridging piece (1) to swivel about axes of rotation (6a, 7a) parallel to the plane of the locking disc (2).

2. Device according to claim 1, characterised in that the catches (8, 9) are arranged directly adjacent and displaced in parallel to each other, and with detents (10, 11) facing each other, so that each engages with the same recess (12) of the locking disc (2).

3. Device according to claim 1 or 2, characterised in that the lever arms facing away from the detents (10, 11 ) are linked via lifting rods (14) to the armatures of rotary electromagnets (13), which are in turn provided with a restoring spring.

4. Device according to any one of the foregoing claims, characterised in that the locking disc (2) is furnished with recesses (12), around the circumference, successively displaced by 45°, for the catches (8, 9) to engage with, and comprises additional recesses (16), around the circumference, successively displaced by 90°, for a spring- mounted catching device (17) to engage with.
